# EUROPÄISCHE PATENTSCHRIFT

(11) **EP 0 644 098 B1**
(45) Veröffentlichungstag und Bekanntmachung des Hinweises auf die Patenterteilung: **23.01.2002**
(21) Anmeldenummer: 94250208.9
(22) Anmeldetag: 23.08.1994
(51) Int. Cl.: B61L 27/00

(54) **Einrichtung zum Ermitteln und Verarbeiten der Fahrdaten eines Schienenfahrzeugs**
Apparatus for measuring and processing movement data of a rail vehicle
Dispositif de détermination et des traitement de données de circulation d'un véhicule ferroviaire

(30) Priorität: 14.09.1993 DE 4331931
(43) Veröffentlichungstag der Anmeldung: 22.03.1995
(73) Patentinhaber: Knorr-Bremse MRP Systeme für Schienenfahrzeuge GmbH & Co. KG, 30453 Hannover (DE)
(72) Erfinder: Rasti, Keschwari Mahmud, D-30890 Barsinghausen (DE); Gralla, Dietmar, D-32427 Minden (DE)

(56) Entgegenhaltungen:
- WO-A-89/05255
- DE-A- 3 408 521

## Beschreibung

Es ist bekannt, eine Einrichtung zum Ermitteln und Verarbeiten der Fahrdaten eines Schienenfahrzeugs, nämlich seiner Position und Geschwindigkeit einzusetzen, das in Funkverbindung mit einem Satelliten steht, der Signale an einen auf dem Schienenfahrzeug befindlichen Empfänger sendet, wobei diese Signale zur Berechnung von entsprechenden Werten in einem Mikroprozessor oder einem Computer eingegeben werden (PCT/WO 89/05 255).

Diese bekannte Lösung sieht u.a. vor, die Fahrdaten eines Schienfahrzeugs über die Position und die Geschwindikgeit zu ermitteln und dieses System über Erdsatelliten durch Signale an einen auf einem Schienenfahrzeug befindlichen Empfänger durchzuführen, wobei diese Signale zur Berechnung von entsprechenden Werten in einen Mikroprozessor, einen Computer oder einen Mikrocomputer eingegeben werden. Es ist jedoch hierbei nicht bekannt, mit welcher Genauigkeit derartige Steuerungen arbeiten und vor allen Dingen nicht, mit welchen Geschwindigkeiten entsprechend kurvenreiche Strecken aus Sicherheitsgründen durchfahren werden können und inwiefern Einflüsse von nachfolgenden und vorausfahrenden Zügen zu beachten sind.

Der im Anspruch 1 angegebenen Erfindung liegt das Problem zugrunde, die Fahrdaten ausreichend genau in einem Gesamtsystem ermitteln und berechnen zu können.

Die gestellte Aufgabe wird erfindungsgemäß durch die merkmale des Anspruchs 1 gelöst.

Die mit der Erfindung erzielten Vorteile bestehen insbesondere darin, daß es zusätzlich möglich wird, die Fahrt eines Schienenfahrzeuges insgesamt zu steuern und/oder Algorithmen für eine Fahrtoptimierung anzuwenden. Durch diese Einbeziehung der fahrdynamischen Daten der vorausfahrenden und folgenden Zügen in den Regelalgorithmus kann ein Zentralrechner, der sich entweder auf der Erde oder im Satelliten befindet, die Schienenfahrzeugfolge steuern und optimieren.

Gemäß der Erfindung ist vorgesehen, daß aufgrund einer elektronisch gespeicherten Streckenkarte und einer genauen örtlichen Bestimmung des Aufenthaltsortes des Schienenfahrzeugs Fahr-Widerstandskräfte, resultierend aus dem Streckenprofil, der Gleisgeometrie und der Streckengestaltung, bestimmbar sind. Diese fahrzeugspezifischen Widerstands-, Brems- und Antriebskräfte können permanent durch die Ortsbestimmung über den Satelliten ermittelt werden. Auf der Grundlage dieser Daten werden Zielbremsungen ermöglicht. Dem Zielbahnhof können Fahrzeug- und Ladungsreihung zum zum Zwecke der Rationalisierung der Zu- und Abladevorgänge mitgeteilt werden. Eine andere Verbesserung besteht darin, daß die jeweils aktuelle Position mit einer dem Regelbetrieb entsprechenden Position vergleichbar ist. Für den Fall, daß Abweichungen (z.B. der Geschwindigkeit) außerhalb des zulässigen Toleranzfeldes festgestellt werden, kann entweder auf eine neue Fahrschaulinie zur Zugsteuerung umgeschaltet oder eine neue Fahrstrategie im Zentralrechner berechnet werden.

Die Erfindung ist weiterhin dahingehend gestaltet, daß für die Zugfahrt das Zuschalten von Brems- oder Antriebskraft bzw. ein Fahren ohne Brems- und Zugkraft mittels Signals an eine Fahrsteuerung im Schienenfahrzeug vorgebbar ist. Für den Fall, daß die Fahrstrategie vom Zentralrechner an einen im Schienenfahrzeug integrierten Rechner übergeben wird, erfolgt die Signalaufbereitung im Schienenfahrzeug.

Schließlich ist vorgesehen, daß dem Bediener des Schienenfahrzeugs durch den Rechner ein Strategievorschlag empfohlen wird. Dadurch wird die Entscheidung dem Bediener in einem großen Umfang abgenommen und eine höhere Sicherheitsstufe erreicht.

Ein Ausführungsbeispiel der Erfindung ist in der Zeichnung dargestellt und wird im folgenden näher beschrieben. Es zeigen:
- Fig. 1: ein Blockschaltbild für die Steuerung eines Schienenfahrzeugs mittels in einen Satelliten integrierten Zentralrechners,
- Fig. 2a: ein Blockschaltbild für die Steuerung eines Schienenfahrzeugs mittels eines nicht in einen Satelliten integrierten Zentralrechners,
- Fig. 2b: ein Blockschaltbild für die Steuerung mehrerer Schienenfahrzeuge mittels in einen Satelliten integrierten Zentralrechners,
- Fig. 3a und 3b: jeweils ein Blockschaltbild für die Steuerung mehrerer Schienenfahrzeuge mittels eines nicht in einen Satelliten integrierten Zentralrechners.

Die Einrichtung zum Ermitteln und Verarbeiten der Fahrdaten eines Schienenfahrzeugs 1, wie z.B. zum Ermitteln der Fahrgeschwindigkeit, der Bremsstrecken, von Haft-, Reib- und/oder Gleitwerten und/oder Zentrifugalkräften, insbesondere seiner Position und Geschwindigkeit, steht mit einem Satelliten 2 in Funkverbindung, der Signale über Antennen 3 und 4 an einen auf dem Schienenfahrzeug 1 befindlichen Empfänger 5 senden. Diese Signale werden zur Berechnung von entsprechenden Digital-Werten in einen Mikroprozessor oder einen Computer eingegeben.

Die Fahrt des Schienenfahrzeugs 1 wird durch Anwendung von Algorithmen optimiert und fahrdynamische Daten vorausfahrender und/oder folgender Züge 6 werden in den Regelalgorithmus eines Zentralrechners 7 mit einbezogen, der entweder auf der Erde oder in dem Satelliten 2 untergebracht ist.

Auf den Empfänger 5 folgend werden die Signale in eine lesbare Form in einer ersten Schaltung 8 umgeformt. Die derart vorhandenen Signale werden zur Berechnung der Geschwindigkeit in einer zweiten Schaltung 9 und zur Berechnung der Positionen des Schienenfahrzeugs 1 in einer dritten Schaltung 10 verarbeitet.

Aufgrund einer elektronisch gespeicherten Streckenkarte und der dann bekannten genauen örtlichen Bestimmung des Aufenthaltsortes des Schienenfahrzeugs 1 werden auch Fahr-Widerstandskräfte, resultierend aus dem jeweiligen Streckenprofil, der Gleisgeometrie und der Streckengestaltung bestimmt.

Hierbei ist für jeden Wagen eine ABS-Schaltung 11 vorgesehen. Neben der Berechnung der Wagen-Position ist sodann eine Wagenneigungsverstellungsschaltung 12 angeordnet.

Die jeweils aktuelle Position des Schienenfahrzeugs 1 kann mit einer dem Regelbetrieb entsprechenden Position verglichen werden. Unter Berechnung der Schaltalgorithmen in einer vierten Schaltung 13 wird eine Fahrsteuerung 14 mit den entsprechenden Daten versorgt.

In der Gestaltung der Einrichtung gemäß Fig. 1 ist der Zentralrechner 7 in dem Satelliten 2 untergebracht, währenddem sich der Zentralrechner 7 gemäß Fig. 2a entweder auf der Erde stationär oder in dem Schienenfahrzeug 1 selbst befindet.

Gemäß Fig. 2b ist der Zentralrechner 7 in den Satelliten 2 integriert.

Eine alternative Lösung gemäß Fig. 3a zeigt, daß jedem Schienenfahrzeug 1 die Einheit des Empfängers 5, der ersten Schaltung 8, der zweiten Schaltung 9 und der dritten Schaltung 10 zugeordnet ist. Hierbei ist der Zentralrechner 7 stationär oder auf einem oder auf jedem Schienenfahrzeug 1 vorgesehen.

Die andere zu Fig. 3a analoge Lösung gemäß Fig. 3b sieht wiederum einen externen, dem Satelliten 2 zugeteilten Zentralrechner (Steuerrechner) 7 vor.

Für die Zugfahrt ist das Zuschalten von Brems- oder Antriebskraft bzw. ein Fahren ohne Brems- und Zugkraft mittels Signals an eine Fahrsteuerung 14 im Schienenfahrzeug 1 vorgebbar. Dem Bediener des Schienenfahrzeugs 1 wird auch durch den Zentralrechner 7 unter Verwendung entsprechender Software-Programme ein Strategievorschlag gemacht.

## Patentansprüche

1. Einrichtung zur Optimierung der Fahrt eines Schienenfahrzeuges (1), mit einem dem Schienenfahrzeug zugeordneten Mikroprozessor (9, 10, 13), der über einen Empfänger (5) des Schienenfahrzeuges (1) von einem Satelliten (2) ausgesendete Signale zur Berechnung von Position und Geschwindigkeit des Schienenfahrzeuges (1) erhält und in Verbindung mit einer abgespeicherten Streckenkarte dementsprechende Werte zur Steuerung von Antriebs- und Bremskräften des Schienenfahrzeuges ermittelt,
**dadurch gekennzeichnet,**
- **daß** fahrdynamische Daten von vorausfahrenden und/oder folgenden Zügen in einen Algorithmus eines Zentralrechners (7) mit einbezogen sind, und
- **daß** außerdem in die Ermittlung der Antriebs- und Bremskräfte über die Streckenkarte und die aktuelle Position des Schienenfahrzeuges (1) bestimmte Fahrwiderstandskräfte einfließen, die aus dem Streckenprofil, aus der Gleisgeometrie und aus der Streckengestaltung resultieren, und
- **daß** dem Bediener des Schienenfahrzeuges (1) durch den Zentralrechner (7) ein Strategievorschlag unterbreitet wird, wobei die jeweils aktuelle Position des Schienenfahrzeuges (1) mit einer dem Betrieb entsprechenden verglichen wird und daraus resultierend für die Zugfahrt das Zuschalten von Brems- oder Antriebskraft oder ein Fahren ohne Brems- und Antriebskraft mittels Signals an eine Fahrsteuerung (14) im Schienenfahrzeug (1) vorgebbar ist.

2. Einrichtung nach Anspruch 1,
**dadurch gekennzeichnet,**
**daß** sich der Zentralrechner (7) entweder auf der Erde oder in dem Satelliten (2) befindet.

## Claims

1. Apparatus for optimizing the travel of a rail vehicle (1) having a microprocessor (9, 10, 13) which is associated with the rail vehicle and which by way of a receiver (5) of the rail vehicle (1) obtains signals transmitted from a satellite (2) for the calculation of the position and speed of the rail vehicle (1), and in conjunction with a stored line map ascertains appropriate values for the control of driving and braking forces of the rail vehicle, **characterized**
- **in that** data pertaining to the dynamics of movement of trains travelling ahead and/or following are included in an algorithm of a central computer (7), and
- **in that**, moreover, travelling-resistance forces, that are determined by way of the line map and the current position of the rail vehicle (1) and result from the line profile, the track geometry and the line configuration, enter into the ascertainment of the driving and braking forces, and
- **in that** a strategy proposal is laid before the operator of the rail vehicle (1) by the central computer (7), in which the respective current position of the rail vehicle (1) is compared with one that corresponds to the operation and as a result of this the application of braking or driving force or travel without braking and driving force can be predetermined for the train's travel by means of signals to a movement controller (14) in the rail vehicle (1).

2. Apparatus according to claim 1, **characterized in that** the central computer (7) is located either on the ground or in the satellite (2).

## Revendications

1. Dispositif pour optimiser le parcours d'un véhicule (1) ferroviaire, comportant un microprocesseur (9, 10, 13) qui est associé au véhicule ferroviaire, qui reçoit par l'intermédiaire d'un récepteur (5) du véhicule (1) ferroviaire des signaux émis par un satellite (2) pour le calcul de la position et de la vitesse du véhicule (1) ferroviaire et qui détermine en liaison avec une carte des trajets mise en mémoire des valeurs correspondantes pour la commande des forces d'entraînement et de freinage du véhicule ferroviaire,
**caractérisé**
- **en ce que** des données dynamiques de circulation de trains se trouvant devant et/ou derrière sont intégrées à un algorithme dans l'ordinateur (7) central,
- **en ce qu'**il entre en outre dans la détermination des forces d'entraînement et de freinage des forces de résistance sur le parcours, qui sont déterminées par l'intermédiaire de la carte de trajet et de la position instantanée du véhicule ferroviaire et qui résultent du profil de la voie, de la géométrie des rails et de la conformation de la voie, et
- **en ce qu'**il est proposé à la personne qui manoeuvre le véhicule (1) ferroviaire, par l'intermédiaire de l'ordinateur (7) central, une proposition de stratégie, la position respective instantanée du véhicule (1) ferroviaire étant comparée à une position correspondant au fonctionnement et, en résultat de cela, il peut être prescrit pour le parcours du train, le déclenchement de force de freinage ou d'entraînement ou un roulement sans force de freinage d'entraînement au moyen de signaux adressés à une commande (14) de parcours dans le véhicule (1) ferroviaire.

2. Dispositif suivant la revendication 1,
**caractérisé,**
**en ce que** l'ordinateur (7) central est soit sur terre, soit dans le satellite (2).
